# FASCICULE DE BREVET EUROPEEN

(11) **EP 1 996 467 B1**
(45) Date de publication et mention de la délivrance du brevet: **08.08.2012**
(21) Numéro de dépôt: 07858708.6
(22) Date de dépôt: 16.11.2007
(51) Int. Cl.: B65B 3/00

(54) **UNITE AUTOMATISEE DE REMPLISSAGE DE FLACONS PAR UNE SUBSTANCE LIQUIDE OU SEMI-LIQUIDE POUR LIGNE DE FABRICATION**
AUTOMATISIERTE EINHEIT ZUM FÜLLEN VON FLASCHEN MIT EINER FLÜSSIGEN ODER HALBFLÜSSIGEN SUBSTANZ IN EINER PRODUKTIONSLINIE
AUTOMATED UNIT FOR FILLING BOTTLES WITH A LIQUID OR SEMI-LIQUID SUBSTANCE ON A PRODUCTION LINE

(30) Priorité: 17.11.2006 FR 0654972
(43) Date de publication de la demande: 03.12.2008
(73) Titulaire: P K B, 27220 Saint Andre de l'Eure (FR)
(72) Inventeur: DAMOIS, Sylvain, 78770 Thoiry (FR); GUYARD, Christophe, 75007 Paris (FR)
(74) Mandataire: Catherine, Alain
(86) Numéro de dépôt international: PCT/FR2007/052354
(87) Numéro de publication internationale: WO 2008/059181

(56) Documents cités:
- EP-A1- 0 166 803
- EP-A1- 0 579 480
- WO-A1-03/039960
- DE-A1- 4 224 003
- GB-A- 1 217 421
- US-A- 2 874 734
- US-A- 3 986 320
- US-A- 4 159 608
- US-A1- 2006 191 594
- US-B1- 7 011 117

## Description

L'invention concerne une unité automatisée de remplissage de flacons par une substance liquide ou semi-liquide pour ligne de fabrication. Elle a des applications dans le domaine industriel de l'emballage/conditionnement et plus particulièrement la mise en flacon de substances fluides notamment de type liquide, semi-liquide ou gel.

Les équipements automatisés de remplissage de flacons (terme utilisé dans un sens générique et entendu comme couvrant tout contenant/récipient pouvant être rempli par une substance fluide) utilisés dans des chaînes d'emballage doivent avoir des cadences de plus en plus importantes afin de réduire les coûts de conditionnement. Ces équipements sont en eux-mêmes relativement coûteux et il est également souhaitable qu'ils soient facilement adaptables à des substances et flacons divers comme dans le domaine de la cosmétologie ou de la santé où des substances diverses, parfums, eaux de toilette, après rasage, shampoings, après shampoing, bain moussant, bain douche, teinture pour les cheveux, savons liquides, lotions, gels, lait démaquillant, vernis à ongles, lait solaire, fond de teint peuvent être conditionnées à des moments différents sur une même chaîne. De plus certaines des substances ont des comportements, notamment rhéologiques, qui peuvent poser des problèmes lors du remplissage comme, par exemple, l'emprisonnement de bulles d'air, la création de mousse, un écoulement difficile. Enfin, la qualité du remplissage doit être maintenue constante pour toutes les conditions prévues de remplissage et notamment en terme de volume que de propreté (absence d'éclaboussures ou de débordement).

Les équipements automatisés peuvent comporter plusieurs postes dans lesquels des actions ont lieu séquentiellement comme par exemple le remplissage, la mise en place d'une pompe, d'une frette ou d'un capot puis son vissage ou son enfoncement. Ces actions se faisant séquentiellement, celle qui est la plus longue est le facteur limitant de la cadence de production. Or c'est généralement le remplissage qui prend le plus de temps et on est alors amené à utiliser plusieurs postes de remplissage utilisés séquentiellement par un même flacon pour augmenter les cadences. On multiplie alors les problèmes liés à la mécanique des fluides lors de ces remplissages progressifs et successifs d'un même flacon.

On connaît par EP-0579480 et US-3986320 des machines de remplissage d'ampoules dont la rotation est continue et mettant en oeuvre un remplissage classique avec éventuellement des buses de remplissage spécifiques (injection latérale notamment) pour éviter la formation de mousses ou autres problèmes de remplissage. La présente invention propose un dispositif qui met en oeuvre un remplissage simultané d'un ou de plusieurs flacons pendant la progression des flacons le long d'une chaîne de conditionnement d'une substance liquide ou semi-liquide.

On connaît de plus les documents suivants :
Le document US-4.159.608 concerne une unité automatisée de remplissage de flacons à rotation intermittente des flacons et remplissage continu. Le plateau et l'organe de remplissage sont synchronisés entre eux mécaniquement, une tige de l'organe de remplissage venant dans un orifice du plateau pour indexation et entraînement.
Le document WO-03/039960 concerne une unité automatisée de remplissage de flacons en ligne, à défilement continu des flacons et à plongée et remontée progressive des becs de remplissage.
Le document EP-0.166.803 décrit un procédé de remplissage de récipient par un liquide destiné à éviter les problèmes liés à la présence d'un résidu d'air dans le récipient à la fin du remplissage.
Le document US-7.011.117 concerne plus particulièrement une valve/vanne permettant de commander le passage d'une substance destinée à remplir un contenant dans une machine de remplissage.

La présente invention propose un dispositif qui met en oeuvre un remplissage simultané d'un ou de plusieurs flacons pendant la progression des flacons le long d'une chaîne de conditionnement d'une substance liquide ou semi-liquide.
Ainsi, l'invention concerne une unité automatisée de remplissage de flacons par une substance liquide ou semi-liquide pour ligne de conditionnement selon la revendication 1, les flacons arrivant par une ligne d'amont les uns à la suite des autres dans l'unité, l'unité comportant un plateau circulaire alvéolé mobile en rotation pour transport des flacons entre des postes fonctionnels de l'unité, la rotation étant intermittente pour permettre une action des postes sur chacun des flacons, les alvéoles étant disposées en périphérie du plateau et étant destinées à recevoir et maintenir chacune un flacon lors du transport, un premier poste étant un poste de réception d'un flacon des flacons de la ligne d'amont dans une des alvéoles du plateau et un dernier poste étant un poste de sortie de flacon vers une ligne d'aval, ainsi qu'un poste intermédiaire de remplissage situé entre le premier et le dernier dans le sens de transport.

Le poste de remplissage est mobile et suit en synchronisme le déplacement du plateau sur un segment déterminé de son trajet circulaire entre deux positions extrêmes, une position de départ et une position d'arrivée, et le remplissage s'effectue en continu sur un ensemble de flacon(s) dont le nombre est supérieur ou égal à un pendant le déplacement entre la position de départ et la position d'arrivée, le poste de remplissage revenant à la position de départ après avoir rempli ledit ensemble de flacon(s), le poste de remplissage comportant un support de bec(s) de remplissage en outre mobile en translation verticale entre deux positions extrêmes, une position basse dans laquelle l'extrémité d'écoulement du bec est dans le flacon vers le fond dudit flacon et une position haute dans laquelle le bec est hors du flacon et l'unité comporte des moyens pour qu'au début d'un cycle du poste de remplissage, ledit poste de remplissage soit en position de départ et position haute puis passe en position basse et débute le remplissage, le support de bec(s) remontant progressivement lors du remplissage, puis après la fin du remplissage le support de bec(s) étant amené en position haute avant que le poste de remplissage ne retourne vers sa position de départ. Il s'agit donc d'un « remplissage par le fond » en suivant le mouvement intermittent sur plusieurs postes du plateau alvéolé.

Dans divers modes de mise en oeuvre de l'invention de procédé, les moyens suivants pouvant être utilisés seuls ou selon toutes les combinaisons techniquement possibles, sont employés :
- le retour à la position de départ du poste de remplissage est effectué à une vitesse moyenne supérieure à la vitesse moyenne de déplacement du poste de remplissage pendant le remplissage,
- le retour à la position de départ du poste de remplissage est effectué à une vitesse sensiblement égale à la vitesse moyenne de déplacement du poste de remplissage pendant le remplissage,
- le remplissage s'effectue en parallèle et en continu sur un ensemble de flacons dont le nombre est supérieur à un pendant le déplacement entre la position de départ et la position d'arrivée,
- le nombre de flacons pouvant être rempli en parallèle correspond à la moitié du nombre de flacons pouvant se trouver dans ledit segment déterminé à un moment donné, (ce nombre correspond donc au nombre divisé par deux d'alvéoles qui se trouvent dans le segment dans lequel peut se déplacer le poste de remplissage),
- le nombre de flacons pouvant être rempli en parallèle est égal à quatre,
- le poste de remplissage comporte un seul bec et le nombre de flacon(s) pouvant être rempli est égal à un,
- le nombre de flacon(s) pouvant être rempli est supérieur ou égal à un,
- le poste de remplissage est disposé au-dessus et vers l'intérieur du plateau et est supporté et entraîné en rotation oscillante entre les deux positions extrêmes par un axe support coaxial à l'axe de rotation du plateau, l'axe support étant entraîné par un premier moteur,
- le support de bec(s) est entraîné en déplacement vertical par une vis à billes reliée à un second moteur, ledit second moteur étant solidaire de l'axe support du poste de remplissage,
- le support de bec(s) comporte en outre une barre de centrage de cols,
- l'axe support entraîne en rotation au moins un support de bec(s),
- un dispositif d'obturation est disposé à l'extrémité de chaque bec pour l'ouvrir ou le fermer,
- le remplissage est débitmétrique,
- le remplissage est volumétrique,
- le remplissage est effectué par le vide,
- le remplissage est effectué sous vide d'aspiration dans le flacon,
- le sens de rotation du plateau est horaire,
- le sens de rotation du plateau est anti horaire,
- l'indexation (arrêt intermittent de la rotation) se fait à chaque alvéole, (lorsque chaque alvéole arrive sur un poste aval),
- l'indexation se fait toutes les deux alvéoles en doublant chaque type de poste fonctionnel aval, (l'arrêt intermittent se fait une fois sur deux des passages d'alvéole en face de poste aval),
- l'indexation se fait de n alvéoles en multipliant par n chaque type de poste fonctionnel,
- les postes fonctionnels sont fixés en périphérie extérieure du plateau alvéolé,
- les postes fonctionnels sont fixés en périphérie intérieure du plateau alvéolé,
- l'unité comporte en outre entre le premier et le dernier poste au moins un des postes fonctionnels suivants:
   - un poste de mise à niveau pour un flacon à la fois,
   - un poste d'insertion d'une pompe pour un flacon à la fois,
   - un poste de dépose de frette ou capot pour un flacon à la fois,
   - un poste de sertissage de pompe pour un flacon à la fois,
   - un poste d'enfonçage d'un bouchon ou d'une frette pour un flacon à la fois,
   - un poste de vissage de bouchon ou de pompe pour un flacon à la fois,
   - un poste de contrôle col cassé pour un flacon à la fois,
   - un poste d'éjection de flacons défectueux,
   - l'unité comporte des moyens informatiques de gestion de son fonctionnement sous forme d'un automate programmable ou d'un PC industriel.

L'unité de l'invention permet le remplissage en continu des flacons, aussi bien à l'arrêt devant chaque station concernée que pendant la rotation, en commençant par le fond des flacons sur une machine rotative intermittente et en suivant la rotation desdits flacons.

Des gains importants en qualité de remplissage et en rendement sont ainsi obtenus sur une telle machine rotative intermittente, par rapport à l'état de la technique, en particulier grâce au remplissage commençant avec les becs plongeant vers le fond du flacon, et à leur remontée progressive, simultanément à l'élévation du niveau de(s) liquide(s) dans le(s) flacon(s) et pendant la rotation, cela autant à l'arrêt devant chaque station concernée qu'en rotation.

La présente invention va maintenant être exemplifiée sans pour autant en être limitée avec la description qui suit en relation avec les figures suivantes :
- la Figure 1 qui représente une vue de dessus d'une unité selon l'invention,
- la Figure 2 qui représente une vue perspective du poste de remplissage de l'unité de la Figure 1,
- la Figure 3 qui représente une vue de face du poste de remplissage de l'unité de la Figure 1,
- la Figure 4 qui représente une vue de coté du poste de remplissage de l'unité de la Figure 1, et
- la Figure 5 qui représente une vue de dessus du poste de remplissage de l'unité de la Figure 1.

Sur la Figure 1, l'unité 1 de remplissage qui est un élément d'une chaîne de conditionnement d'un fluide dans un flacon, est vue de dessus. Elle se présente sous forme d'un bloc fermé par des parois latérales de sécurité de préférence transparentes pour que le personnel puisse voir le fonctionnement de l'unité. Ces parois latérales pouvant s'ouvrir sont munies de détecteurs d'ouverture arrêtant le fonctionnement en cas d'ouverture. Le fonctionnement de l'unité est sous contrôle d'un PC industriel dont le pupitre de commande 16 est accessible à l'extérieur.

Les flacons (non représentés) arrivent par une ligne d'amont 2 dans l'unité et sont convoyés vers un plateau 3 circulaire indexé 4 par des alvéoles périphériques recevant des godets 5 de flacon destinés à recevoir et maintenir les flacons. Le plateau est entraîné en rotation par un organe moteur spécifique (non représenté). Seulement certains godets de flacon ont été représentés dans les alvéoles 4 du plateau 3. Le plateau 3 tourne dans le sens de la flèche (sens horaire) sur la Figure 1 pour amener les flacons de poste en poste. Dans le sens de circulation des flacons on trouve un premier poste dit de réception, en bout de ligne d'amont 2, recevant un à un les flacons à chaque passage d'une alvéole 4 et de son godet 5 en face de la ligne d'amont 2. Ensuite on trouve un poste de remplissage 6 que l'on détaillera plus loin. Puis, en tant que postes avals du poste de remplissage on trouve : un poste de mise à niveau 7, puis un poste d'insertion de pompe 8 dont on n'a pas représenté le mécanisme, puis un poste de sertissage 9 d'une pompe, puis un poste d'enfonçage 10, puis un poste de vissage 11, puis un avant dernier poste qui est un poste de contrôle 12 de col cassé, puis un poste d'éjection de flacons défectueux vers la ligne de rebus 14 et un dernier poste, poste d'éjection des flacons vers une ligne d'aval. On comprend que la distribution et le type des postes peuvent être différents en fonction des besoins de la chaîne de conditionnement, certains postes pouvant être omis et/ou d'autres ajoutés. A l'exception du poste de remplissage, les autres postes ont une action sur un seul flacon à la fois. Il en résulte que si le mouvement du plateau 3 est circulaire, ce mouvement est intermittent (indexé pour chaque alvéole), chaque flacon devant s'arrêter en face de chaque poste pour y subir l'action correspondante (mise en place d'une pompe ou d'un bouchon, etc.).

Le poste de remplissage 6 est étendu en arc de cercle sur un certain nombre d'alvéoles, quatre en l'espèce, du plateau 3 afin de pouvoir remplir en parallèle autant (quatre) de flacons tout en suivant lesdits flacons le long d'une partie de leur trajet. Ainsi le poste de remplissage se déplace de manière synchrone avec le plateau entre deux positions extrêmes, une position de départ et une position d'arrivée, sur un secteur du plateau. Ainsi, le poste de remplissage a un mouvement oscillant entre ses deux positions extrêmes, le mouvement (horaire) pendant le remplissage étant synchrone du mouvement du plateau, le remplissage se faisant pendant le trajet depuis la position de départ vers la position d'arrivée. Dans le segment de cercle dans lequel se déplace le poste de remplissage, il n'y a pas d'autre poste aval du poste de remplissage et, donc, le trajet entre la position de départ et la position d'arrivée, les deux comprises, est libre de tout autre poste aval. Ainsi, sur la Figure 1, si on numérote 1 (1^{ère} position) l'alvéole du premier poste dit de réception, 2 (2^{ème} position) la suivante en sens horaire, etc., le premier poste aval du poste de remplissage, le poste de mise à niveau 7 en l'espèce, ne pourra être qu'en 9 (9^{ème} position), voire plus loin. Dans une variante, le premier poste dit de réception, est en amont du segment balayé par le poste de remplissage. Dans l'unité représentée, on comprend que pendant le fonctionnement en rotation et le remplissage de quatre flacons, quatre nouveaux flacons (qui sont vides) arrivent de la ligne amont et viennent s'installer progressivement dans les alvéoles correspondantes, en amont du poste du remplissage qui avance.

Un module fixe 15 avec nourrice et autant de débitmètres que de flacons à remplir en parallèle est disposé sensiblement en regard du poste de remplissage, des conduites flexibles reliant chaque bec à son débitmètre. Dans le cas d'un remplissage débitmétrique, le remplissage se fait sous pression de la substance, ce qui permet une réactivité importante. L'invention peut ainsi être mise en oeuvre avec des parfums ou en cosmétologie. Un dispositif d'obturation est disposé à l'extrémité de chaque bec pour l'ouvrir (lors du remplissage) ou le fermer. Le dispositif d'obturation peut être commandé électriquement ou, de préférence, pneumatiquement.

Avec l'unité de l'invention comportant vingt alvéoles et permettant le remplissage simultané de quatre flacons, une cadence de soixante coups par minute est possible.

La Figure 2 permet de visualiser les deux actionneurs à moteur du poste de remplissage avec un premier moteur 25 qui assure le mouvement de rotation oscillant synchrone entre la position de départ et la position d'arrivée pour l'aller avec remplissage et retour. Afin de permettre un remplissage de qualité, le poste de remplissage comporte un support de becs 18 qui est mobile en translation verticale entre une position haute dans laquelle les becs sont hors des flacons et une position basse dans laquelle les becs sont dans les flacons, vers le fond afin de commencer le remplissage. Pendant le remplissage le support de becs remonte afin de réduire la distance entre le niveau liquide dans le flacon et l'extrémité d'écoulement du bec et limiter les phénomènes parasites de création de mousse, d'emprisonnement d'air ou autres. Sur les figures 2 à 4, les becs ne sont pas représentés, seuls des organes de maintien 20 desdits becs étant représentés. Les mouvements verticaux du support de becs 18 sont assurés par un organe moteur 24 et une vis à billes 22, le support de becs 18 coulissant le long de deux guides 23.

Les déplacements, en rotation du plateau, en rotation va-etvient du poste de remplissage, en translation verticale du support de becs sont obtenus par des moyens moteurs mécaniquement indépendants et la synchronisation entre ces divers mouvements est obtenue par le contrôle d'un PC industriel. On dispose donc de moyens de réglages fins des éléments en mouvement, notamment en terme de suivi de cames électroniques, paramétrables aisément contrairement à une machine dont les divers éléments en mouvement seraient mécaniquement liés et entraînés entreeux.

Afin de mieux retenir les flacons qui sont déjà retenus par le bas, le support de becs comporte une barre de centrage de cols 21 qui suit donc les mouvements du support de becs. De préférence, la barre de centrage de cols 21 est montée coulissante pour continuer à maintenir les cols des flacons pendant une partie du trajet de remontée des becs, les cols n'étant dégagés de la barre 21 qu'après la fin du remplissage. On remarque que les becs et la barre de centrage sont disposés en arc de cercle afin d'être en correspondance avec les alvéoles 4 qui sont en périphérie du plateau 3.

Les Figures 3 à 5 permettent de mieux visualiser les éléments du poste de remplissage déjà présenté.

On comprend que l'invention peut être déclinée de nombreuses manières sans sortir du cadre des revendications. En particulier, le nombre de flacons pouvant être rempli en parallèle peut être augmenté ou diminué. Le premier poste, dit de réception peut être dans le segment balayé par le poste de remplissage comme représenté ou plus en amont du segment. Le premier poste aval peut être juste après la position d'arrivée du poste de remplissage comme représenté ou plus en aval. On comprend toutefois qu'afin d'optimiser le fonctionnement de l'unité, il est préférable que les postes effectivement opérationnels soient directement les uns à la suite des autres.

## Revendications

1. Unité (1) automatisée de remplissage de flacons par une substance liquide ou semi-liquide pour ligne de conditionnement, les flacons arrivant par une ligne d'amont (2) les uns à la suite des autres dans l'unité, l'unité comportant un plateau circulaire (3) alvéolé (4, 5) mobile en rotation intermittente pour le transport des flacons entre des postes fonctionnels (6, 7, 8, 9, 10, 11, 12) de l'unité, chaque flacon devant s'arrêter devant chaque poste, les alvéoles étant disposées en périphérie du plateau et étant destinées à recevoir et maintenir chacune un flacon lors du transport, un premier poste étant un poste de réception d'un flacon des flacons de la ligne d'amont dans une des alvéoles du plateau et un dernier poste étant un poste de sortie de flacon vers une ligne d'aval (13), ainsi qu'un poste intermédiaire de remplissage (6) situé entre le premier et le dernier dans le sens de transport, le poste de remplissage étant mobile par l'effet d'un moteur de poste de remplissage (25) et suivant en synchronisme le déplacement intermittent du plateau sur un segment déterminé de son trajet circulaire entre deux positions extrêmes, une position de départ et une position d'arrivée, et le remplissage s'effectuant en parallèle et en continu sur un ensemble de flacon(s) dont le nombre est supérieur ou égal à un aussi bien à l'arrêt que pendant la rotation du plateau pendant le déplacement entre la position de départ et la position d'arrivée, le poste de remplissage revenant à la position de départ après avoir rempli ledit ensemble de flacon(s), le poste de remplissage comportant un support de bec(s) de remplissage (18) mobile par l'effet d'un moteur de support de bec(s) (24), en translation verticale entre deux positions extrêmes, une position basse dans laquelle l'extrémité d'écoulement du bec est dans le flacon et une position haute dans laquelle le bec est hors du flacon, l'unité comporte des moyens de contrôle de la hauteur du support de bec(s) (18) pour qu'au début d'un cycle du poste de remplissage, ledit poste de remplissage (6) soit en position de départ et le support de bec(s) (18) en position haute puis que celui-ci passe en position basse, puis que, après la fin du remplissage le support de bec(s) (18) soit amené en position haute avant que le poste de remplissage ne retourne vers sa position de départ,
**caractérisée en ce que** en position basse, l'extrémité d'écoulement du bec est vers le fond dudit flacon et débute le remplissage, le support de bec(s) (18) remontant progressivement lors du remplissage, et **en ce que** les moteurs respectivement de poste de remplissage (25) et de support de bec(s) (24) sont mécaniquement indépendants et synchronisés par le contrôle d'un PC industriel.

2. Unité (1) automatisée de remplissage de flacons par une substance liquide ou semi-liquide pour ligne de conditionnement, selon la revendication 1 **caractérisé en ce que** le poste de remplissage (6) est supporté et entraîné en rotation par un axe support (17) coaxial à l'axe de rotation du plateau, l'axe support (17) étant entraîné par le moteur de poste de remplissage (25) et que le moteur de support de bec(s) (24) est solidaire de l'axe support (17) du poste de remplissage (6).

3. Unité selon la revendication 2, **caractérisée en ce que** le support de bec(s) (18) est entraîné en déplacement vertical par l'intermédiaire d'une vis à billes (22) reliée au moteur de support de bec(s) (24).

4. Unité selon l'une quelconque des revendications 1 à 3, **caractérisée en ce qu'**elle comporte entre le premier et le dernier poste au moins un des postes fonctionnels suivants :
- un poste de mise à niveau pour un flacon à la fois,
- un poste d'insertion d'une pompe pour un flacon à la fois,
- un poste de dépose de frette ou capot pour un flacon à la fois,
- un poste de sertissage de pompe pour un flacon à la fois,
- un poste d'enfonçage d'un bouchon ou d'une frette pour un flacon à la fois,
- un poste de vissage de bouchon ou de pompe pour un flacon à la fois,
- un poste de contrôle de l'état du col cassé pour un flacon à la fois,
- un poste d'éjection de flacons défectueux.

5. Unité selon l'une quelconque des revendications précédentes, **caractérisée en ce que** le support de bec(s) (18) comporte en outre une barre de centrage de col(s) (21).

6. Unité selon l'une quelconque des revendications précédentes, **caractérisée en ce que** le nombre de flacons pouvant être rempli correspond à la moitié du nombre de flacons pouvant se trouver dans ledit segment déterminé à un moment donné, les flacons étant remplis en parallèle.

7. Unité selon la revendication 6, **caractérisée en ce que** le nombre de flacons pouvant être remplis en parallèle est de quatre.

8. Unité selon l'une quelconque des revendications précédentes, **caractérisée en ce qu'**un dispositif d'obturation est disposé à l'extrémité de chaque bec pour l'ouvrir ou le fermer.

9. Unité selon l'une quelconque des revendications précédentes, **caractérisée en ce que** le poste de remplissage (6) est disposé au-dessus et vers l'intérieur du plateau (3)

## Claims

1. An automated unit (1) for filling vials with a liquid or semiliquid substance on a packaging line, the vials arriving one the other in the unit by an upstream line (2), the unit comprising circular plate (3) with calls (4, 5), capable of intermittent rotation for the transportation of the vials between operating stations (6, 7, 8, 9, 10, 11, 12) of the unit, each vial having to stop in front of each station, the cells in arranged at the periphery of the plate and being intended to each receive and hold one vial during the transportation, a first station being a station for receiving one vial from the vials of the upstream line in one of the cells of the plate and a last station being a station for vial releasing toward a downstream line (13), as well as an intermediate filling station (6) located between the first and the last stations in the direction of transportation, the filling station in capable of moving under the effect of a filling motor (25) and synchronously following the intermittent motion of the plate over a determined segment of its circular pathway between two extreme positions, a starting position and an arrival position, and the filling process being performed in parallel and continuously for a set of vial(s) whose number is higher than or equal to one, both at standstill and during the rotation of the plate, during the move between the starting position and the arrival position, the filling station coming back to the starting position after having filled said set of vial(s), the filling station comprising a filling spout support (18) that is capable of moving under the effect of a spout support motor (24), in vertical translation between two positions, a low position in which the pouring end of the spout is inside the vial and a high position in which the spout is outside the vial, the unit comprises for controlling the height of the spout support (18) so that, at the beginning of a cycle of the filling station, said filling station (6) is in the starting position and the spout support (18) is in the high position, and that the latter moves to the low position, and that, after the end of the filling process, the spout support (18) is brought to the high position before the filling station goes back to its starting position,
**characterized in that**, in the low position, the pouring end of the spout is toward the bottom of said vial and the filling process, with the spout support (18) rising progressively during the filling process, and **in that** the filling station motor (25) and the spout support motor (24) are mechanically independent from each other and synchronized with each other under the control of an industrial PC.

2. An automated unit (1) for filling vials with a liquid or semiliquid substance on a packaging line, according to claim 1, **characterized in that** the filling station (6) is supported and rotationally driven by a support axis (17) coaxial to the rotation axis of the plate, the support axis (17) being driven by the filling station motor (25), and **in that** the spout support motor (24) is integral with the support axis (17) of the filling station (6).

3. A unit according to claim 2, **characterized in that** the spout support (18) is vertically driven by a ball screw (22) connected to the spout support motor (24).

4. A unit according to any one of claims 1 to 3, **characterized in that** it comprises, between the first and the last at least one of the following operating stations;
- a leveling for one vial at a time,
- a pump inserting station for one vial at a time,
- a hoop or cap applying station for one vial at a time,
- a pump crimping station for one vial at a time,
- a plug or hoop driving-in station for one vial at a time,
- a plug or pump screwing station for on vial at a time,
- a neck-broken-condition checking station for one vial at a time,
- a defective vial ejecting station.

5. A unit according to any one of the preceding claims, **characterized in that** the spout support (18) further comprises a neck centering bar (21).

6. A unit according to any one of the preceding claims, **characterized in that** the number of vials that can be filled correspond to half the number of vials that can be in said determined segment at a given time, the being filled in parallel.

7. A unit according to claim 6, **characterized in that** the number of vials that can be filled in parallel is four.

8. A unit according to any one of the preceding claims, **characterized in that** a plugging device is arranged at the end of each spout for opening or closing the latter.

9. A unit according to any one of the preceding claims, **characterized in that** the filling station (6) is arranged above and inward of the plate (3).

## Patentansprüche

1. Automatisierte Einheit (1) zum Füllen von Flaschen mit einer flüssigen oder halbflüssigen Substanz in einer Produktionslinie, wobei die Flaschen durch eine stromaufwärtige Linie (2) nacheinander in der Einheit ankommen, wobei die Einheit eine kreisförmige Platte (3) mit Vertiefungen (4, 5) umfasst, die für die Beförderung der Flaschen zwischen Funktionsstationen (6, 7, 8, 9, 10, 11, 12) der Einheit intermittierend drehbeweglich ist, wobei jede Flasche vor jeder Station anhalten muss, wobei die Vertiefungen an der Peripherie der Platte angeordnet und dazu bestimmt sind, jeweils eine Flasche bei der Beförderung aufzunehmen und zu halten, wobei eine erste Station eine Station zur Aufnahme einer Flasche von den Flaschen der stromaufwärtigen Linie in einer der Vertiefungen der Platte ist und eine letzte Station eine Station zur Abgabe einer Flasche an eine stromabwärtige Linie (13) ist, wie auch eine Zwischenstation zur Befüllung (6) zwischen der ersten und der letzten Station in Förderrichtung angeordnet ist, wobei die Befüllstation durch die Wirkung eines Befüllstationsmotors (25) und synchron mit der intermittierenden Bewegung der Platte auf einem bestimmten Segment ihrer kreisförmigen Bahn zwischen zwei äußersten Positionen, einer Startposition und einer Ankunftsposition, beweglich ist, und wobei die Befüllung parallel und kontinuierlich auf einer Gesamtheit von Flaschen erfolgt, deren Anzahl größer oder gleich eins ist, sowohl im Stillstand, als auch während der Drehung der Platte während der Belegung zwischen der Startposition und der Ankunftsposition, wobei die Befüllstation in die Startposition zurückkehrt, nachdem sie die Gesamtheit von Flaschen befüllt hat, wobei die Befüllstation einen Träger für Befüllschnäbel (18) umfasst, der durch die Wirkung eines Befüllschnabelmotors (24) in vertikaler Translation zwischen zwei äußersten Positionen, einer unteren Position, in der das Ausgussende des Schnabels in der Flasche ist, und einer oberen Position, in der der Schnabel außerhalb der Flasche ist, beweglich ist, wobei die Einheit Mittel zur Kontrolle der Höhe des Schnabelträgers (18) umfasst, damit zu Beginn eines Zyklus der Befüllstation die Befüllstation (6) in Startposition und der Schnabelträger (18) in der oberen Position ist, da dieser in die untere Position übergeht, da nach dem Ende der Befüllung der Schnabelträger (18) in die obere Position gebracht wird, bevor die Befüllstation wieder in ihre Startposition zurückkehrt,
**dadurch gekennzeichnet, dass** in der unteren Position das Ausgussende des Schnabels zum Boden der Flasche angeordnet ist und die Befüllung beginnt, wobei der Schnabelträger (18) nach und nach während der Befüllung wieder hochfährt, und dass die Motoren der Befüllstation (25) bzw. des Schnabelträgers (24) mechanisch unabhängig und durch die Steuerung eines Industriecomputers synchronisiert sind.

2. Automatisierte Einheit (1) zum Füllen von Flaschen mit einer flüssigen oder halbflüssigen Substanz in einer Produktionslinie nach Anspruch 1, **dadurch gekennzeichnet, dass** die Befüllstation (6) von einer Stützachse (17) koaxial zur Drehachse der Platte getragen und in Drehung angetrieben wird, wobei die Stützachse (17) vom Befüllstationsmotor (25) angetrieben wird, und dass der Schnabelträgermotor (24) mit der Stützachse (17) der Befüllstation (6) verbunden ist.

3. Einheit nach Anspruch 2, **dadurch gekennzeichnet, dass** der Schnabelträger (18) in vertikaler Verschiebung mit Hilfe einer Kugelschraube (22), die mit dem Schnabelträgermotor (24) verbunden ist, angetrieben wird.

4. Einheit nach einem der Ansprüche 1 bis 3, **dadurch gekennzeichnet, dass** sie zwischen der ersten und der letzten Station mindestens eine der folgenden Funktionsstationen umfasst:
- eine Abgleichstation für eine Flasche zur Zeit,
- eine Einsetzstation einer Pumpe für eine Flasche zur Zeit,
- eine Station zum Aufbringen eines Ringes oder einer Kappe für eine Flasche zur Zeit,
- eine Pumpenbördelstation für eine Flasche zur Zeit,
- eine Station zum Einsetzen eines Stöpsels oder ringes für eine Flasche zur Zeit,
- eine Station zum Einschrauben eines Stöpsels oder einer Pumpe für eine Flasche zur Zeit,
- eine Station zur Kontrolle eines gebrochenen Halses für eine Flasche zur Zeit,
- station zum Auswerten fehlerhafter Flaschen.

5. Einheit nach einem der vorhergehenden Ansprüche, **dadurch gekennzeichnet**, des Schnabelträger (18) ferner eine Stange zum Zentrieren des Halses (der Hälse) (21) umfasst.

6. Einheit nach einem der vorhergehenden Ansprüche, **dadurch gekennzeichnet, dass** die Anzahl von Flaschen, die befüllt werden können, der Hälfte der Anzahl von Flaschen entspricht, die sich in dem bestimmten Segment zu einem gegebenen Zeitpunkt befinden können, wobei die Flaschen parallel befüllt werden.

7. Einheit nach Anspruch 6, **dadurch gekennzeichnet, dass** die Anzahl von Flaschen, die parallel befüllt werden können, vier ist.

8. Einheit nach einem der vorhergehenden Ansprüche, **dadurch gekennzeichnet, dass** eine Verschlussvorrichtun am Ende jedes Schnabels vorgesehen ist, um diesen zu öffnen oder zu schließen.

9. Einheit nach einem der vorhergehenden Ansprüche, **dadurch gekennzeichnet, dass** die Befüllstation (6) über und zum Inneren der Platte (3) hin angeordnet ist.
